# FASCICULE DE BREVET EUROPEEN

(11) **EP 3 261 170 B1**
(45) Date de publication et mention de la délivrance du brevet: **06.04.2022**
(21) Numéro de dépôt: 17177380.7
(22) Date de dépôt: 22.06.2017
(51) Int. Cl.: H01P 1/387, H01P 5/02

(54) **CIRCULATEUR HYPERFRÉQUENCE DOUBLE CELLULES À FAIBLE ENCOMBREMENT ET PROCÉDÉ DE FABRICATION**
HYPEFREQUENZ-ZIRKULATOR MIT DOPPELZELLEN UND GERINGEM PLATZBEDARF, UND SEIN HERSTELLUNGSVERFAHREN
COMPACT DOUBLE-CELL HYPERFREQUENCY CIRCULATOR AND MANUFACTURING METHOD

(30) Priorité: 23.06.2016 FR 1601002
(43) Date de publication de la demande: 27.12.2017
(73) Titulaire: Thales, 92400 Courbevoie (FR)
(72) Inventeur: LEBOURGEOIS, Richard, 91767 Palaiseau Cedex (FR); TOLANT, Clément, 91470 Limours (FR); GALINDO, Christophe, 78851 Elancourt Cedex (FR)
(74) Mandataire: Marks & Clerk France

(56) Documents cités:
- WO-A1-02/099924
- WO-A1-2012/042168
- US-A- 3 781 704
- US-A1- 2002 093 392
- US-A1- 2002 135 434
- US-A1- 2006 226 924
- US-A1- 2015 028 961
- DMITRIYEV V A ET AL: "NONRECIPROCAL DEVICES USING FERRITE RING RESONATORS", IEE PROCEEDINGS H. MICROWAVES, ANTENNAS & PROPAGATION, INSTITUTION OF ELECTRICAL ENGINEERS. STEVENAGE, GB, vol. 139, no. 3 PART H, 1 juin 1992 (1992-06-01), pages 257-263, XP000315333, ISSN: 0950-107X

## Description

Le domaine de l'invention est celui des circulateurs hyperfréquences. Ces composants passifs magnétiques à faibles pertes fonctionnent typiquement à des fréquences de l'ordre de quelques Gigahertz à quelques dizaines de Gigahertz. De tels composants sont particulièrement recherchés actuellement tant pour des applications civiles de télécommunications que pour des applications RADAR. Ce sont des composants essentiels car ils permettent d'isoler des réflexions parasites tout en présentant des pertes faibles pour transmettre des puissances importantes, et ce de manière complètement passive. La figure 1 illustre ce type de composant, comprenant trois ports dont un est connecté à une charge 50 Ω pour assurer l'isolation des réflexions parasites.

Le fonctionnement de ces circulateurs hyperfréquences est basé sur l'effet non-réciproque d'un ferrite magnétiquement saturé. Ils sont fabriqués de manière conventionnelle en utilisant des technologies d'assemblage coûteuses car le ferrite qui constitue le cœur du composant, un grenat ferrimagnétique, est une céramique frittée à haute température (> 1400°C). Ils sont volumineux et difficiles à intégrer avec d'autres composants employés dans les circuits de microélectronique parce qu'ils ne se présentent généralement pas comme des composants sous forme de puce mais qu'ils sont fabriqués comme des dispositifs à ferrite indépendants. Aussi les sous-ensembles émetteur/récepteur hyperfréquences utilisés dans les radars et les applications de télécommunications ont tendance à éviter leur utilisation en les remplaçant par d'autres solutions : diodes, MEMS...

Un circulateur est classiquement constitué d'une partie en ferrite, le plus souvent un disque, d'un aimant permanent placé au plus près du ferrite et de pistes métalliques permettant la propagation de l'onde électromagnétique. Dans un circulateur à 3 ports, les pistes métalliques forment un Y pour respecter la symétrie à 120°. La figure 2 illustre un circulateur 3 ports avec une voie 1, une voie 2 et une voie 3 matérialisées par des pistes métalliques Pi, le noyau en ferrite magnétique 10, couplé à un aimant 12.

Pour augmenter les performances d'isolation, les fabricants proposent des composants dits à 2 cellules constitués de 2 circulateurs reliés par un des ports. La figure 3a montre une telle configuration de deux cellules comprenant un noyau ferrite magnétique activées par des aimants 12. La première cellule comprend deux voies d'accès 1 et 2, la seconde cellule comportant deux voies d'accès 3 et 4, matérialisées par des pistes métalliques Pi, l'une de ces pistes métalliques assurant la liaison entre les deux cellules.

Pour réduire la désaimantation de chaque cellule due à la proximité des aimants 12, il est préférable que chaque circulateur soit aimanté en sens inverse, comme illustré en figure 3b.

La figure 4 illustre l'interconnexion d'un circulateur double cellule dans un module Radar d'émission-réception, l'émetteur comprenant un HPA pour « High Power Amplifier » et le récepteur comprenant un LNA pour « Low Noise Amplifier ». Dans cette configuration, sur l'un des ports, par exemple celui de la voie 2, une charge 50 Ω est connectée. De cette manière, l'isolation côté émetteur est renforcée ce qui permet un meilleur contrôle du signal d'émission.

L'amélioration des performances d'isolation due à la présence d'une double cellule est cependant obtenue au détriment de la surface occupée par le composant qui est multipliée par deux.

Les documents US 2002/135434 A1, XP000315333 et WO 02/099924 A1 divulguent des circulateurs avec deux cellules de ferrite superposées. Le document US 2015/028961 A1 divulgue deux circulateurs de ferrite indépendants superposés. Le document WO 2012/042168 A1 divulgue la fixation de plusieurs couches de ferrite par cofrittage, et le document US 2002/093392 A1 divulgue plusieurs arrangements des ports d'accès au circulateur en fonction de la position et dimension des autres composants du circuit d'un système antennaire.

Dans ce contexte, et pour résoudre notamment le problème précité, la présente invention a pour objet une solution permettant de réduire l'encombrement des circulateurs et notamment la surface occupée par le composant sur les cartes hyperfréquences.

Plus précisément la présente invention a pour objet un procédé de fabrication d'un circulateur hyperfréquence comprenant les étapes de la revendication 1, et aussi le circulateur hyperfréquence obtenu selon ledit procédé.

Selon des variantes de l'invention, les cellules comprennent une ou des couches de matériau ferrite ou matériau diélectrique ou faiblement magnétique cofrittées.

Selon des variantes de l'invention, les cellules comprennent un empilement des couches de matériau ferrite ou matériau diélectrique ou faiblement magnétique cofrittées. Dans ce cas, chaque couche comprend un noyau de matériau ferrite, entouré de matériau diélectrique ou faiblement magnétique.

Selon des variantes de l'invention, ladite connexion de cellules comprend au moins un via conducteur principal traversant ladite première cellule et ladite seconde cellule.

Selon des variantes de l'invention, le circulateur hyperfréquence comporte une structure triplaque cofrittée comprenant :
- un plan de masse supérieur ;
- une première cellule ;
- une seconde cellule ;
- un plan de masse inférieur.

Dans une configuration triplaque, la première cellule peut être recouverte par un ensemble comprenant un noyau de matériau ferrite entouré de matériau diélectrique ou faiblement magnétique, la seconde cellule étant recouverte par un ensemble comprenant un noyau de matériau ferrite entouré de matériau diélectrique. Ainsi les pistes d'accès et les pistes de liaison sont enterrées dans ladite structure triplaque.

Selon des variantes de l'invention, lesdites cellules comprennent en outre des via conducteurs secondaires débouchant sur le ou les plan(s) de masse et répartis autour dudit via conducteur principal, permettant d'assurer un blindage autour de la connexion RF desdites cellules.

Selon des variantes de l'invention, le circulateur hyperfréquence comprend au moins un aimant rapporté sur au moins une cellule ou sur un des plans de masse supérieur ou inférieur.

Selon des variantes de l'invention, le matériau ferrite est de structure grenat.

Selon des variantes de l'invention, le matériau ferrite de structure grenat répond à la formule chimique suivante :

YₐTR_{b}Bi_{b'}Fe_{c}Al_{d}InₑCa_{f}Cu_{g}ZrₕVᵢCoⱼSiₖO_{12±γ}

avec TR : une terre rare ou une combinaison de terres rares et :
-1 ≤ γ ≤ 1 ;
3 (a+b+b'+c+d+e) + 2 (f+g+j) + 4 (h+k) + 5i = 24±2γ ;
1 ≤ a ≤ 3,5 ;
0 ≤ b ≤ 1,5 ;
0 < b' ≤ 1 ;
4 ≤ c ≤ 5 ;
0 ≤ d ≤ 1,5;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≤ 1.

Selon des variantes de l'invention, le matériau diélectrique ou faiblement magnétique est un matériau de structure grenat à faible aimantation magnétique.

Selon des variantes de l'invention, le matériau de structure grenat à faible aimantation magnétique répond à la formule chimique suivante :

YₐTR_{b}Bi_{b'}Fe_{c}Al_{d}InₑCa_{f}Cu_{g}ZrₕVᵢCoⱼSiₖO_{12±γ}

avec TR : une terre rare ou une combinaison de terres rares et :
-1 ≤ γ ≤ 1 ;
3 (a+b+b'+c+d+e) + 2 (f+g+j) + 4 (h+k) + 5i = 24±2γ
1 ≤ a ≤ 3,5 ;
0 ≤ b ≤ 1,5 ;
0 < b' ≤ 1 ;
4 ≤ c ≤ 5 ;
0 ≤ d ≤ 1,5 ;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≥ 1,2.

Selon des variantes de l'invention, le procédé comprend la réalisation d'au moins un via conducteur dans ledit assemblage pour obtenir ladite connexion entre la piste de liaison de ladite première structure et la piste de liaison de ladite seconde structure.

Selon des variantes de l'invention, le procédé comprend la réalisation d'une première structure comprenant un noyau de matériau ferrite entouré d'un matériau diélectrique ou faiblement magnétique et d'une seconde structure comprenant un noyau de matériau ferrite entouré d'un matériau diélectrique ou faiblement magnétique effectuée par cofrittage d'un empilement multicouches, chacune des couches comprenant un noyau de matériau ferrite entouré de matériau diélectrique ou faiblement magnétique.

Ainsi, ce procédé de la présente invention permet de réaliser de manière collective et automatique des circulateurs double cellules présentant une surface d'implantation deux fois plus petite que celle de l'état de l'art.

Ce procédé de coffrittage d'empilement multicouches particulièrement intéressant peut notamment comprendre les étapes suivantes :
- la réalisation de bandes de matériau ferrite et de matériau diélectrique ou faiblement magnétique par coulage ;
- la découpe desdites bandes ;
- la réalisation d'au moins un via ;
- le remplissage d'au moins ledit via avec une encre métallique, le métal pouvant être de l'argent, de l'or, ou un alliage d'argent et de palladium Ag-Pd ;
- la réalisation de pistes d'accès et de liaison jointes entre elles au niveau du noyau de matériau ferrite sur un sous-ensemble de bandes et de plans de masse sur certaines autres bandes;
- l'empilement desdites bandes par pressage à chaud ;
- le cofrittage dudit empilement conduisant à la solidarisation de la structure multicouches.

Avantageusement le matériau diélectrique ou faiblement magnétique mis en oeuvre dans le procédé de la présente invention peut répondre à la formule suivante :

YₐTR_{b}Bi_{b'}Fe_{c}Al_{d}InₑCa_{f}Cu_{g}ZrₕVᵢCoⱼSiₖO_{12±γ}

avec TR : une terre rare ou une combinaison de terres rares et :
-1 ≤ γ ≤ 1 ;
3 (a+b+b'+c+d+e) + 2 (f+g+j) + 4 (h+k) + 5i = 24±2γ
1 ≤ a ≤ 3,5 ;
0 ≤ b ≤ 1,5 ;
0 < b' ≤ 1 ;
4 ≤ c ≤ 5 ;
0 ≤ d ≤ 1,5 ;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≥ 1,2.

Avantageusement, le matériau ferrite mis en œuvre dans le procédé de la présente invention peut être de structure grenat et répondre à la formule suivante :

YₐTR_{b}Bi_{b'}Fe_{c}Al_{d}InₑCa_{f}Cu_{g}ZrₕVᵢCoⱼSiₖO_{12±γ}

avec TR : une terre rare ou une combinaison de terres rares et :
-1 ≤ γ ≤ 1 ;
3 (a+b+b'+c+d+e) + 2 (f+g+j) + 4 (h+k) + 5i = 24±2γ ;
1 ≤ a ≤ 3,5 ;
0 ≤ b ≤ 1,5 ;
0 < b' ≤ 1 ;
4 ≤ c ≤ 5 ;
0 ≤ d ≤ 1,5;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≤ 1.

L'invention a également pour objet un circulateur hyperfréquence obtenu selon le procédé de fabrication de l'invention.

L'invention sera mieux comprise et d'autres avantages apparaîtront à la lecture de la description qui va suivre donnée à titre non limitatif et grâce aux figures annexées parmi lesquelles :
- la figure 1 schématise le fonctionnement d'un circulateur hyperfréquence à trois ports dont un est isolé ;
- la figure 2 schématise un circulateur hyperfréquence comprenant un ferrite ;
- les figures 3a et 3b illustrent une vue de dessus et une vue en coupe d'un circulateur hyperfréquence double cellule de l'art antérieur utilisant un ferrite;
- la figure 4 schématise l'intégration d'un circulateur hyperfréquence double cellule utilisant un ferrite dans une chaîne d'émission / réception ;
- la figure 5 illustre une variante de circulateur hyperfréquence selon un exemple pas couvert par les revendications schématisé avec le plan de masse incorporé dans la superposition des deux cellules ;
- la figure 6 illustre par des vues de dessus un mode de superposition des cellules utilisées dans une variante de circulateur hyperfréquence de l'invention ;
- la figure 7 met en évidence la connexion entre les cellules superposées dans une variante de circulateur hyperfréquence qui n'est pas couverte par les revendications;
- la figure 8 illustre la même variante de circulateur hyperfréquence que celle illustrée en figure 7 et activée entre deux aimants rapportée sur un substrat ;
- la figure 9 illustre une variante de circulateur hyperfréquence de type triplaque, qui n'est pas couverte par les revendications.
- La figure 10 illustre une variante de circulateur hyperfréquence de type triplaque qui n'est pas couverte par les revendications.

Même si les modes de réalisation des figures 5 et 7-10 ne sont pas couverts par les revendications, ils présentent des aspects qui, étant combinés avec la configuration des ports d'accès de la figure 6, font partie de la portée des revendications.

De manière générale, le circulateur hyperfréquence double cellule de l'invention peut comprendre sans que cela soit restrictif, une configuration de circulateur en Y à trois voies, dont deux voies d'accès et une voie de liaison assurant une connexion RF entre les deux cellules. Ce type de circulateur comporte ainsi trois voies à 120° les unes des autres autour d'un corps central où se trouvent les éléments qui confèrent au circulateur sa nonréciprocité sous l'action d'un champ magnétique.

Le circulateur de la présente invention comporte la superposition de deux cellules comprenant chacune un noyau de matériau ferrite entouré de matériau diélectrique ou faiblement magnétique et assemblés par cofrittage. Chaque cellule comprend sur une de ses faces dite active des métallisations, comprenant des pistes reliées à des ports d'accès, et un piste de jonction, l'ensemble de ces pistes pouvant ainsi former une jonction Y et une connexion assurant la communication RF entre les deux cellules, la face opposée à la face active présentant un plan de masse, les deux cellules présentant ainsi un plan de masse mis en commun, une telle architecture permettant de réduire la surface occupée.

Selon la figure 5, le circulateur hyperfréquence comprend une première cellule C₁ superposée à une seconde cellule C₂. Chaque cellule comprend sur une de ses faces dite active, des métallisations, comprenant des pistes Pi réalisant respectivement les voies 1, 2, 3 et 4.

Chaque cellule comporte un noyau de matériau ferrite dont la surface est métallisée, reliée aux pistes 1, 2 et 5 (pour la première cellule) et reliée aux pistes 3, 4 et 5' (pour la seconde cellule). Le circulateur double cellule comporte en outre une connexion C₁₋₂ reliant les voies 5 et 5' sous forme de via conducteur traversant la première cellule et la seconde cellule. Le plan de masse schématisé par le plan P_{M} peut être constitué par exemple par la métallisation d'un des faces d'une des deux cellules et présentant une ouverture O_{PM}.

Pour aimanter l'ensemble, un aimant non représenté sur la figure est reporté sur la face externe d'une des cellules, directement sur le disque de matériau ferrite métallisé ou bien à une distance prédéfinie, à l'aide d'une couche de matériau diélectrique faibles pertes servant « d'espaceur ».

La hauteur totale d'aimant nécessaire peut ainsi être inférieure au cas classique où les deux cellules sont dans le même plan pour les deux raisons suivantes :
- en superposant les deux cellules, l'aimant qui aimante la première cellule aimante également la deuxième cellule ;
- le coefficient démagnétisant de l'ensemble des deux disques de matériau ferrite superposés diminuant, le champ démagnétisant diminue également.

De cette manière, on peut diminuer la hauteur totale des deux cellules superposées, on diminue ainsi le volume total du composant.

La superposition décrite précédemment est réalisée à l'aide de la technologie de cofrittage multicouches.

Dans ce cas, les étapes de fabrication sont les suivantes :
- réalisation de bandes de ferrite et de diélectrique par coulage ;
- découpe desdites bandes ;
- réalisation des vias par exemple par une opération de poinçonnage ;
- remplissage des vias avec une encre métallique cofrittable ;
- métallisation par sérigraphie des jonctions Y et des plans de masse ;
- empilement des bandes par pressage à chaud ;
- cofrittage de l'empilement.

Les éléments réalisés par sérigraphie peuvent également être réalisés par jet d'encre.

Typiquement, les bandes coulées peuvent présenter une épaisseur d'une centaine de microns, l'épaisseur d'une structure présentant une épaisseur de quelques centaines de microns. Pour atteindre des épaisseurs de bandes de 500 microns, il est soit possible de disposer d'une unique bande de 500 microns d'épaisseur, soit de laminer 5 bandes de 100 microns.

Afin de réduire l'encombrement des cellules, il est possible de prévoir des ruptures d'axe au niveau des pistes métalliques comme montré sur la figure 6 qui illustre vues de dessus les faces actives de chacune des cellules. Afin de favoriser les accès des ports, les ports d'accès d'une cellule ne sont pas positionnés en regard avec ceux de l'autre cellule, comme montré en figure 6 qui met en évidence les ports P₁ et P₂ de la première cellule C₁ au niveau de deux côtés opposés et les ports P₃ et P₄ de la seconde cellule C₂ sur un côté situé perpendiculairement aux côtés au niveau desquels sont positionnés les ports P₁ et P₂, les extrémités des voies référencées 5 et 5' étant connectables par un via reliant P5 et P5'
Afin de réaliser la connexion RF entre les deux cellules, il peut avantageusement être prévu de réaliser au moins un via conducteur.

Des exemples de structure sont donnés ci-après. Dans ces structures, les connexions verticales sont réalisées à l'aide de vias blindés constitués d'un via principal entouré de plusieurs autres vias périphériques de blindage. Le via principal connecte les jonctions Y alors que les vias périphériques sont reliés au plan de masse incorporé dans la superposition.

Un exemple de circulateur de type microstrip ou micro-ruban est ainsi illustré en figure 7 qui met en évidence la connexion réalisée entre les pistes de liaison. Cette connexion de cellules est assurée par un ensemble de via conducteurs comprenant un via central principal V_{P}, entouré de vias périphériques V_{iB}. Le plan de masse peut être réalisé par métallisation d'une des faces d'une cellule préalablement élaborée en ayant pris la précaution de laisser une ouverture O_{P} de manière à ce que le via principal ne soit pas en contact avec ledit plan de mass P_{M}. La figure 8 illustre le réglage du circulateur grâce à la présence de deux aimants 12, disposés de part et d'autres des jonctions Y, l'ensemble étant reporté sur un substrat S, présentant une partie diélectrique S_{D} et une partie métallisée S_{M} et comportant des pistes de connexion Pj.

Les variantes illustrées en figure 7 et en figure 8 concernent des structures de type microstrip ou micro-ruban, mais le concept peut aussi s'appliquer pour des structures de type triplaque. Il suffit pour cela de rajouter des parties symétriques comme indiqué en figure 9. Ainsi on réalise plus précisément la séquence suivante :
- On réalise des bandes de ferrite et de diélectrique (ou ferrite faiblement magnétique) à l'épaisseur souhaitée. On peut pour des raisons pratiques préférer laminer des couches de ferrite et de diélectrique pour obtenir l'épaisseur souhaitée.
- On découpe un disque de ferrite qu'on insère dans le diélectrique après l'avoir percé. On réalise ainsi 4 ensembles.
- Sur l'ensemble C_{1'}, on métallise une face.
- Sur l'ensemble C₁, on métallise une face et on dépose une jonction Y1 sur l'autre face. On réalise un via au niveau de la piste 5 (perforation + remplissage d'encre métallique).
- Sur l'ensemble C₂, on réalise une jonction Y2 et un via au niveau de la piste 5'.
- Sur l'ensemble C_{2'}, on métallise uniquement une face.

On empile les ensembles de façon à avoir du haut vers le bas la structure suivante : plan de masse P_{MS} - ensemble C_{1'} avec jonction Y1 - ensemble C₁ - plan de masse P_{M} - ensemble C₂ avec jonction Y2 - ensemble C_{2'} - plan de masse _{PMI}, comme illustré en figure 9.

Les ensembles C₁ et C₂ ont un via d'encre métallique.

Le plan de masse 2 n'est pas métallisé sur toute la surface, pour laisser le passage du via reliant 5 et 5'. Pour les accès 1 2 3 4, la traversée des plans de masse est assurée en supprimant la métallisation autour des vias de connexion. Les accès 1 et 2 peuvent se trouver sur les faces perpendiculaires comme illustré en figure 10.

Même si la hauteur du composant réalisé est augmentée, on parvient ainsi à réduire les dimensions dans le plan (diamètre du disque de matériau ferrite, largeur et longueur des pistes métalliques) et à améliorer les performances en termes d'isolation et de pertes d'insertion.

Plus précisément, cette configuration triplaque comporte quatre ensembles de noyau de ferrite entouré de matériau diélectrique. On réalise sur deux d'entre eux des jonctions Y, pour réaliser les cellules C₁ et C₂, sur les faces opposées aux faces comportant les jonctions Y, l'une des faces au moins est métallisée pour constituer le plan de masse interne référencé en figure 9, plan de masse P_{M}. La structure triplaque comporte de manière symétrique, deux autres ensembles C_{1'} et C_{2'} présentant également un noyau de ferrite entouré de matériau diélectrique non représenté. L'ensemble C_{1'} est en regard de la cellule C₁, l'ensemble C_{2'} est en regard de la cellule C_{2'}.

Un plan de masse supérieur est réalisé sur la face externe de l'ensemble C_{1'}, un plan de masse inférieur est réalisé sur la face externe de l'ensemble C_{2'}. Les trois de plans de masse P_{MS}, P_{M} et P_{Mi} sont reliés entre eux par des vias conducteurs périphériques V_{iB} , la connexion entre les jonctions Y des deux cellules est assurée par le via conducteur principal V_{P}.

Cette technologie de fabrication permet alors de réaliser des composants de type CMS : « Composant Monté en Surface » possédant des connexions Cxi sur une seule face qui peuvent être soudés de manière automatique.

## Revendications

1. Procédé de fabrication d'un circulateur hyperfréquence comprenant la superposition d'une première cellule (C₁) et d'une seconde cellule (C₂),
- la réalisation de la première cellule comprenant un noyau de matériau ferrite entouré de matériau diélectrique ou faiblement magnétique et de la seconde cellule comprenant un noyau de matériau ferrite entouré de matériau diélectrique ou faiblement magnétique ;
- la réalisation de pistes d'accès (1, 2) reliés à deux ports d'accès (P1, P2) et d'une piste de liaison (5) reliée à un port de liaison (P5) sur l'une des faces dite active de ladite première cellule ;
- la réalisation de pistes d'accès (3, 4) reliés à deux ports d'accès (P3, P4) et d'une piste de liaison (5') reliée à un port de liaison (P5') sur l'une des faces dite active de ladite seconde cellule,
- les deux ports d'accès (P₁ , P₂) de la première cellule (C₁) étant situés au niveau de deux côtés opposés de ladite première cellule et les deux ports d'accès (P₃ ,P₄) de la seconde cellule (C₂) étant positionnés sur un côté de la seconde cellule situé perpendiculairement aux côtés au niveau desquels sont positionnés les deux ports (P₁, P₂ ) de la première cellule ;
- la réalisation d'un plan de masse (P_{M}) sur l'une des faces opposées à l'une des faces actives desdites cellules ;
- l'assemblage de ladite première cellule et de ladite seconde cellule ;
- la réalisation d'une connexion (C₁₋₂) entre la piste de liaison (5) de ladite première cellule et la piste de liaison (5') de ladite seconde cellule ;
- une étape de cofrittage pour solidariser la structure du circulateur dans les trois dimensions.

2. Procédé selon la revendication 1, dans lequel les cellules comprennent une ou des couches de matériau ferrite ou matériau diélectrique ou faiblement magnétique cofrittées.

3. Procédé selon l'une des revendications 1 ou 2, dans lequel ladite connexion de cellules comprend au moins un via conducteur principal (V_{P})
traversant ladite première cellule et ladite seconde cellule.

4. Procédé selon l'une des revendications précédentes dans lequel le circulateur comporte une structure triplaque cofrittée comprenant :
- un plan de masse supérieur (P_{MS}) ;
- une première cellule ;
- une seconde cellule ;
- un plan de masse inférieur (P_{MI}).

5. Procédé selon la revendication 4, dans lequel la première cellule est recouverte par un ensemble (C_{1'}) comprenant un noyau de matériau ferrite entouré de matériau diélectrique ou faiblement magnétique, la seconde cellule étant recouverte par un ensemble (C_{2'}) comprenant un noyau de matériau ferrite entouré de matériau diélectrique.

6. Procédé selon la revendication 3, ou selon l'une des revendications 4 à 5 quand elles dépendent de la revendication 3, dans lequel lesdites cellules comprennent en outre des vias conducteurs secondaires (V_{iB}) débouchant sur le ou les plan(s) de masse et répartis autour dudit via conducteur principal.

7. Procédé selon l'une des revendications précédentes dans lequel le circulateur comprend au moins un aimant (12) rapporté sur au moins une cellule ou sur un des plans de masse supérieur ou inférieur.

8. Procédé selon l'une des revendications 1 à 7, dans lequel le matériau ferrite est de structure grenat.

9. Procédé selon la revendication 8, dans lequel le matériau ferrite de structure grenat répond à la formule chimique suivante :
YₐTR_{b}Bi_{b'}Fe_{c}Al_{d}InₑCa_{f}Cu_{g}ZrₕVᵢCoⱼSiₖO_{12±γ}
avec TR : une terre rare ou une combinaison de terres rares et :
-1 ≤ γ ≤ 1 ;
3(a+b+b'+c+d+e) + 2 (f+g+j) + 4 (h+k) + 5i = 24±2γ ;
1 ≤ a ≤ 3,5 ;
0 ≤ b ≤ 1,5 ;
0 < b' ≤ 1 ;
4 ≤ c ≤ 5 ;
0 ≤ d ≤ 1,5 ;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≤ 1.

10. Procédé selon l'une des revendications précédentes, dans lequel le matériau diélectrique est un matériau de structure grenat à faible aimantation magnétique.

11. Procédé selon la revendication 10, dans lequel le matériau de structure grenat à faible aimantation magnétique répond à la formule chimique suivante :
YₐTR_{b}Bi_{b'}Fe_{c}Al_{d}InₑCa_{f}Cu_{g}ZrₕVᵢCoⱼSiₖO_{12±γ}
avec TR : une terre rare ou une combinaison de terres rares et :
-1 ≤ γ ≤ 1 ;
3 (a+b+b'+c+d+e) + 2 (f+g+j) + 4 (h+k) + 5i = 24±2γ
1 ≤ a ≤ 3,5 ;
0 ≤ b ≤ 1,5 ;
0 < b' ≤ 1 ;
4 ≤ c ≤ 5 ;
0 ≤ d ≤ 1,5 ;
0 ≤ e ≤ 0,8 ;
0 ≤ f ≤ 1 ;
0 < g < 0,05 ;
0 ≤ h ≤ 1
0 ≤ i ≤ 0,8 ;
0 ≤ j ≤ 0,5 ;
0 ≤ k ≤ 0,5.
avec b + d ≥ 1,2.

12. Procédé de fabrication d'un circulateur hyperfréquence selon l'une des revendications 1 à 11, comprenant la réalisation d'au moins un via conducteur dans ledit assemblage pour obtenir ladite connexion entre la piste de liaison de ladite première cellule et la piste de liaison de ladite seconde cellule.

13. Procédé de fabrication d'un circulateur hyperfréquence selon l'une des revendications 1 à 12, dans lequel la réalisation d'une première cellule comprenant un noyau de matériau ferrite entouré de matériau diélectrique et d'une seconde cellule comprenant un noyau de matériau ferrite entouré de matériau diélectrique ou faiblement magnétique est effectuée par cofrittage d'un empilement multicouches, chacune des couches comprenant un noyau de matériau ferrite entouré de matériau diélectrique ou faiblement magnétique .

14. Procédé de fabrication d'un circulateur hyperfréquence selon l'une des revendications 1 à 13, comprenant les étapes suivantes :
- la réalisation de bandes de matériau ferrite et de matériau diélectrique ou faiblement magnétique par coulage ;
- la découpe desdites bandes ;
- la réalisation d'au moins un via ;
- le remplissage d'au moins ledit via avec une encre métallique ;
- la réalisation de pistes d'accès et de liaison jointes entre elles au niveau du noyau de matériau ferrite sur un sous-ensemble de bandes et de plans de masse sur certaines autres bandes;
- l'empilement desdites bandes par pressage à chaud ;
- le cofrittage dudit empilement conduisant à la solidarisation de la structure multicouches.

15. Circulateur hyperfréquence obtenu selon le procédé de fabrication d'une des revendications 1 à 14.

## Patentansprüche

1. Verfahren zum Herstellen eines Mikrowellenzirkulators, das Folgendes umfasst:
- Überlagern einer ersten Zelle (C₁)und einer zweiten Zelle (C₂),
- Realisieren der ersten Zelle, die einen von dielektrischem oder schwach magnetischem Material umgegebenen Ferritmaterialkern umfasst, und der zweiten Zelle, die einen von dielektrischem oder schwach magnetischem Material umgegebenen Ferritmaterialkern umfasst;
- Realisieren von mit zwei Zugangsanschlüssen (P1, P2) verbundenen Zugangsbahnen (1, 2) und einer mit einem Verbindungsanschluss (P5) verbundenen Verbindungsbahn (5) auf einer der Flächen, aktiv genannt, der ersten Zelle,
- Realisieren von mit zwei Zugangsanschlüssen (P3, P4) verbundenen Zugangsbahnen (3, 4) und einer mit einem Verbindungsanschluss (P5') verbundenen Verbindungsbahn (5') auf einer der Flächen, aktiv genannt, der zweiten Zelle,
- wobei sich die beiden Zugangsanschlüsse (P₁, P₂) der ersten Zelle (C₁)an zwei gegenüberliegenden Seiten der ersten Zelle befinden und die beiden Zugangsanschlüsse (P₃, P₄) der zweiten Zelle (C₂) an einer Seite der zweiten Zelle lotrecht zu den Seiten positioniert sind, an denen die beiden Anschlüsse (P₁, P₂) der ersten Zelle positioniert sind;
- Realisieren einer Grundplatte (P_{M}) auf einer der Seiten, die einer der aktiven Seiten der Zellen gegenüberliegt;
- Zusammenbauen der ersten Zelle und der zweiten Zelle;
- Realisieren einer Verbindung (C₁₋₂) zwischen der Verbindungsbahn (5) der ersten Zelle und der Verbindungsbahn (5') der zweiten Zelle;
- einen Zusammensinterungsschritt zum Verbinden der Struktur des Zirkulators in den drei Dimensionen.

2. Verfahren nach Anspruch 1, wobei die Zellen eine oder mehrere zusammengesinterte Schichten aus Ferritmaterial oder dielektrischem oder schwach magnetischem Material umfassen.

3. Verfahren nach einem vom Anspruch 1 oder Anspruch 2, wobei die Verbindung von Zellen mindestens einen Hauptleitungsweg (V_{P}) umfasst, der durch die erste Zelle und die zweite Zelle verläuft.

4. Verfahren nach einem der vorhergehenden Ansprüche, wobei der Zirkulator eine zusammengesinterte Dreiplattenstruktur aufweist, die Folgendes umfasst:
- eine obere Grundplatte (P_{MS});
- eine erste Zelle;
- eine zweite Zelle;
- eine untere Grundplatte (P_{MI}).

5. Verfahren nach Anspruch 4, wobei die erste Zelle mit einer Baugruppe (C_{1'}), die einen von dielektrischem oder schwach magnetischem Material umgegebenen Ferritmaterialkern umfasst, bedeckt ist, wobei die zweite Zelle mit einer Baugruppe (C_{2'}), die einen von dielektrischem Material umgegebenen Ferritmaterialkern umfasst, bedeckt ist.

6. Verfahren nach Anspruch 3 oder nach einem der Ansprüche 4 bis 5, wenn sie von Anspruch 3 abhängen, wobei die Zellen ferner Nebenleitungswege (V_{iB}) umfassen, die in die Grundplatte(n) münden und um den Hauptleitungsweg verteilt sind.

7. Verfahren nach einem der vorhergehenden Ansprüche, wobei der Zirkulator mindestens einen Magneten (12) umfasst, der auf mindestens einer Zelle oder auf einer der oberen oder unteren Grundplatte angebracht ist.

8. Verfahren nach einem der Ansprüche 1 bis 7, wobei das Ferritmaterial eine Granatstruktur aufweist.

9. Verfahren nach Anspruch 8, wobei das Ferritmaterial mit Granatstruktur der folgenden chemischen Formel entspricht:
YₐTR_{b}Bi_{b'}Fe_{c}Al_{d}InₑCa_{f}Cu_{g}ZrₕVᵢCoⱼSiₖO_{12 ± γ}
wobei TR: ein Seltenerdmetall oder eine Kombination von Seltenerdmetallen ist und:
-1 ≤ γ ≤ 1;
3(a+b+b'+c+d+e) + 2 (f+g+j) + 4 (h+k) + 5i = 24±2γ;
1 ≤ a ≤ 3,5;
0 ≤ b ≤ 1,5;
0 < b' ≤ 1;
4 ≤ c ≤ 5;
0 ≤ d ≤ 1,5;
0 ≤ e ≤ 0,8;
0 ≤ f ≤ 1;
0 < g < 0,05;
0 ≤ h ≤ 1;
0 ≤ i ≤ 0,8;
0 ≤ j ≤ 0,5;
0 ≤ k ≤ 0,5;
wobei b + d ≤ 1.

10. Verfahren nach einem der vorhergehenden Ansprüche, wobei das dielektrische Material ein Material mit Granatstruktur mit schwacher Magnetfeldmagnetisierung ist.

11. Verfahren nach Anspruch 10, wobei das Material mit Granatstruktur mit schwacher Magnetfeldmagnetisierung der folgenden chemischen Formel entspricht:
YₐTR_{b}Bi_{b'}Fe_{c}Al_{d}InₑCa_{f}Cu_{g}ZrₕVᵢCoⱼSiₖO_{12 ± γ},
wobei TR: ein Seltenerdmetall oder eine Kombination von Seltenerdmetallen ist und:
-1 ≤ γ ≤ 1;
3(a+b+b'+c+d+e) + 2 (f+g+j) + 4 (h+k) + 5i = 24±2γ;
1 ≤ a ≤ 3,5;
0 ≤ b ≤ 1,5;
0 < b' ≤ 1;
4 ≤ c ≤ 5;
0 ≤ d ≤ 1,5;
0 ≤ e ≤ 0,8;
0 ≤ f ≤ 1;
0 < g < 0,05;
0 ≤ h ≤ 1;
0 ≤ i ≤ 0,8;
0 ≤ j ≤ 0,5;
0 ≤ k ≤ 0,5;
wobei b + d ≥ 1,2.

12. Verfahren zum Herstellen eines Mikrowellenzirkulators nach einem der Ansprüche 1 bis 11, das die Realisierung mindestens eines Leitungswegs im Aufbau umfasst, um die Verbindung zwischen der Verbindungsbahn der ersten Zelle und der Verbindungsbahn der zweiten Zelle zu erhalten.

13. Verfahren zum Herstellen eines Mikrowellenzirkulators nach einem der Ansprüche 1 bis 12, wobei die Realisierung einer ersten Zelle, die einen von dielektrischem Material umgegebenen Ferritmaterialkern umfasst, und einer zweiten Zelle, die einen von dielektrischem oder schwach magnetischem Material umgegebenen Ferritmaterialkern umfasst, durch Zusammensintern eines mehrschichtigen Stapels erfolgt, wobei jede der Schichten einen von dielektrischem oder schwach magnetischem Material umgegebenen Ferritmaterialkern umfasst.

14. Verfahren zum Herstellen eines Mikrowellenzirkulators nach einem der Ansprüche 1 bis 13, das die folgenden Schritte umfasst:
- Realisieren von Streifen aus Ferritmaterial und dielektrischem oder schwach magnetischem Material durch Gießen;
- Schneiden der Streifen;
- Realisieren von mindestens einem Weg;
- Füllen mindestens des Wegs mit einer metallischen Tinte;
- Realisieren von miteinander verbundenen Zugangs- und Verbindungsbahnen am Ferritmaterialkern auf einer Teilmenge von Streifen und Grundplatten auf einigen anderen Streifen;
- Stapeln der Streifen durch Heißpressen;
- Zusammensintern des Stapels, was zu der Verfestigung der mehrschichtigen Struktur führt.

15. Mikrowellenzirkulator, hergestellt mit dem Fertigungsverfahren nach einem der Ansprüche 1 bis 14.

## Claims

1. A method for manufacturing a microwave circulator comprising:
- stacking a first cell (C₁)and a second cell (C₂);
- producing the first cell, comprising a core of ferrite material surrounded by dielectric or weakly magnetic material, and the second cell, comprising a core of ferrite material surrounded by dielectric or weakly magnetic material;
- producing access tracks (1, 2) connected to two access ports (P1, P2), and a connection track (5) connected to a connection port (P5) on one of the faces, called active face, of said first cell,
- producing access tracks (3, 4) connected to two access ports (P3, P4), and a connection track (5') connected to a connection port (P5') on one of the faces, called active face, of said second cell,
- the two access ports (P₁, P₂) of the first cell (C₁)being located on two opposite sides of said first cell and the two access ports (P₃, P₄) of the second cell (C₂) being positioned on one side of the second cell located perpendicular to the sides on which the two ports (P₁, P₂) of the first cell are positioned;
- producing a ground plane (P_{M}) on one of the faces opposite one of the active faces of said cells;
- assembling said first cell and said second cell;
- producing a connection (C₁₋₂) between the connection track (5) of said first cell and the connection track (5') of said second cell;
- a step of co-sintering for securing the structure of the circulator in the three dimensions.

2. The method according to claim 1, wherein the cells comprise one or more co-sintered layers of ferrite material or dielectric material or weakly magnetic material.

3. The method according to one of claims 1 or 2, wherein said connection of cells comprises at least one main conductive via (V_{P}) passing through said first cell and said second cell.

4. The method according to any of the preceding claims, wherein the circulator has a co-sintered three-plate structure comprising:
- an upper ground plane (P_{MS});
- a first cell;
- a second cell;
- a lower ground plane (P_{MI}).

5. The method according to claim 4, wherein the first cell is covered by an assembly (C_{1'}) comprising a core of ferrite material surrounded by dielectric or weakly magnetic material, the second cell being covered by an assembly (C_{2'}) comprising a core of ferrite material surrounded by dielectric material.

6. The method according to claim 3, or according to any of claims 4 to 5 when they are dependent on claim 3, wherein said cells further comprise secondary conductive vias (V_{iB}) emerging at the ground plane(s) and distributed around said main conductive via.

7. The method according to any of the preceding claims, wherein the circulator comprises at least one magnet (12) attached to at least one cell or one of the upper or lower ground planes.

8. The method according to any of claims 1 to 7, wherein the ferrite material has a garnet structure.

9. The method according to claim 8, wherein the ferrite material with a garnet structure corresponds to the following chemical formula:
YₐTR_{b}Bi_{b'}Fe_{c}Al_{d}InₑCa_{f}Cu_{g}ZrₕVᵢCoⱼSiₖO_{12 ± γ},
with TR being: a rare earth or a combination of rare earths and:
-1 ≤ γ ≤ 1;
3(a+b+b'+c+d+e) + 2 (f+g+j) + 4 (h+k) + 5i = 24+2γ;
1 ≤ a ≤ 3.5;
0 ≤ b ≤ 1.5;
0 < b' ≤ 1;
4 ≤ c ≤ 5;
0 ≤ d ≤ 1.5;
0 ≤ e ≤ 0.8;
0 ≤ f ≤ 1;
0 < g < 0.05;
0 ≤ h ≤ 1;
0 ≤ i ≤ 0.8;
0 ≤ j ≤ 0.5;
0 ≤ k ≤ 0.5;
with b + d ≤ 1.

10. The method according to any of the preceding claims, wherein the dielectric material is a material with a garnet structure with weak magnetic magnetization.

11. The method according to claim 10, wherein the material with a garnet structure with weak magnetic magnetization corresponds to the following chemical formula:
YₐTR_{b}Bi_{b'}Fe_{c}Al_{d}InₑCa_{f}Cu_{g}ZrₕVᵢCoⱼSiₖO_{12 ± γ},
with TR being: a rare earth or a combination of rare earths and:
-1 ≤ γ ≤ 1;
3(a+b+b'+c+d+e) + 2 (f+g+j) + 4 (h+k) + 5i = 24+2γ;
1 ≤ a ≤ 3.5;
0 ≤ b ≤ 1.5;
0 < b' ≤ 1;
4 ≤ c ≤ 5;
0 ≤ d ≤ 1.5;
0 ≤ e ≤ 0.8;
0 ≤ f ≤ 1;
0 < g < 0.05;
0 ≤ h ≤ 1;
0 ≤ i ≤ 0.8;
0 ≤ j ≤ 0.5;
0 ≤ k ≤ 0.5;
with b + d ≥ 1.2.

12. The method for manufacturing a microwave circulator according to one of claims 1 to 11, comprising producing at least one conductive via in said assembly to obtain said connection between the connection track of said first cell and the connection track of said second cell.

13. The method for manufacturing a microwave circulator according to one of claims 1 to 12, wherein the production of a first cell comprising a core of ferrite material surrounded by dielectric material and a second cell comprising a core of ferrite material surrounded by dielectric or weakly magnetic material is carried out by co-sintering a multilayer stack, with each of the layers comprising a core of ferrite material surrounded by dielectric or weakly magnetic material.

14. The method for manufacturing a microwave circulator according to one of claims 1 to 13, comprising the following steps:
- producing strips of ferrite material and of dielectric or weakly magnetic material by casting;
- cutting said strips;
- producing at least one via;
- filling at least said via with a metal ink;
- producing access and connection tracks joined together at the core of ferrite material on a sub-set of strips and ground planes on some other strips;
- stacking said strips by hot pressing;
- co-sintering said stack resulting in the joining together of the multilayer structure.

15. A microwave circulator obtained according to the manufacturing method of any of claims 1 to 14.
